# EUROPÄISCHE PATENTSCHRIFT

(11) **EP 0 960 983 B1**
(45) Veröffentlichungstag und Bekanntmachung des Hinweises auf die Patenterteilung: **25.08.2004**
(21) Anmeldenummer: 99117511.8
(22) Anmeldetag: 21.11.1996
(51) Int. Cl.: E03D 11/14

(54) **Beplankungsvorrichtung einer Wandhalterung**
Cladding device for a wall support
Dispositif pour le recouvrement d'un support mural

(30) Priorität: 25.01.1996 CH 19496
(43) Veröffentlichungstag der Anmeldung: 01.12.1999
(62) Teilanmeldung aus: 96810816.7
(73) Patentinhaber: GEBERIT TECHNIK AG, 8645 Jona (CH)
(72) Erfinder: Schmucki, Peter, 8733 Eschenbach (CH); Marti, Silvio, 8640 Rapperswil (CH); Mahler, Manfred, 8645 Jona (CH)
(74) Vertreter: Groner, Manfred

(56) Entgegenhaltungen:
- EP-A- 0 731 226
- DE-U- 9 412 649

## Beschreibung

Die Erfindung betrifft eine Beplankungsvorrichtung an welche Beplankungselemente anzulegen sind.

Eine Beplankungsvorrichtung dieser Art ist im Stand der Technik aus der EP 0 731 226 A bekannt, wobei die europäische Anmeldung ein älteres Recht gemäss Art. 54(3) EPÜ bildet. Diese Vorrichtung weist einen Beplankungswinkel sowie einen Wandwinkel auf. Der Beplankungswinkel besitzt eine winkelförmige Seitenwand, an welche die Beplankungselemente, wie beispielsweise Gipskartonplatten anzulegen sind. Der Wandwinkel ist mit einem Loch versehen, durch das hindurch eine Dübelschraube zur Befestigung des Montagegestells an der Gebäudewand hindurchsteckbar ist.

Ferner ist aus der DE-U-94 12 649 eine Wandhalterung mit einem Wandwinkel zur Befestigung der Halterung an einer Gebaüdewand bekannt.

Der Erfindung liegt die Aufgabe zugrunde, eine Beplankungsvorrichtung der genannten Art zu schaffen, mit der die Montage von Beplankungselementen noch einfacher ist. Die Aufgabe ist durch die Merkmale des Anspruchs 1 gelöst.

Die erfindungsgemässe Vorrichtung ermöglicht eine wesentlich einfachere Montage von Beplankungselementen und eine besonders einfache Montage und zudem ein einfaches und genaues Ausrichten des Beplankungswinkels.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: schematisch eine Teilansicht eines Montagerahmens mit zwei Wandhalterungen,
- Figur 2: eine Ansicht eines Teils der Wandhalterung,
- Figur 3: eine weitere Ansicht des Teils gemäss Figur 2,
- Figur 4: einen horizontalen Schnitt durch die erfindungsgemässe Wandhalterung,
- Figur 5: ein Schnitt durch einen Teil der Wandhalterung, und
- Figur 6: eine Ansicht des Teils gemäss Figur 5.

Die Figur 1 zeigt schematisch einen Montagerahmen 1, der an zwei Ecken 9 eines rechteckigen Rahmens aus Hohlprofilrohren 3 zwei Wandhalterungen 2 aufweist. Der Montagerahmen 1 besitzt zwei Tragfüsse 6, die an einem Gebäudeboden 7 angeschraubt sind. Im Rahmen 1 ist mit Verbindungsmitteln 5 ein Unterputzspülkasten 4 gelagert. Unterhalb diesem ist beispielsweise eine hier nicht gezeigte Klosettschüssel in an sich bekannter Weise am Montagerahmen 1 befestigt.

Wie insbesondere Figur 4 zeigt, weisen die beiden Wandhalterungen 2 jeweils eine Gewindekopfschraube 20 mit einem Aussengewinde 27 und einem Kopf 21 auf. Das Kopfende der Schraube 20 ist in einem Einsatz 22 gelagert, der durch eine Bohrung 29 in ein Hohlprofilrohr 3 eingesetzt ist. Am Einsatz 22 angeformte Rastzungen 24 mit inneren Rastnocken 26 und äusseren Rastnocken 25 sichern die Schraube 20 drehbar im Einsatz 22 und gleichzeitig den Einsatz 22 im Hohlprofilrohr 3. Der Einsatz 22 bildet mit der Gewindekopfschraube 20 eine Einheit, die zu deren Montage lediglich durch die Bohrung 28 und 29 in das Hohlprofilrohr 3 eingesetzt werden muss.

Die Gewindekopfschraube 20 ragt durch eine Bohrung 28 an der Rückseite des Montagerahmens 1 aus diesem heraus und ist mit ihrem freien Ende in ein Gewinde 15 an einer Lagerhülse 13 eines Wandwinkels 10 eingeschraubt. Zur Befestigung des Wandwinkels 10 besitzt die Platte 12 ein Langloch 11. Durch Drehen der Gewindekopfschraube 20 kann der Abstand zwischen dem Montagegestell 1 und der Gebäudewand 8 stufenlos verstellt werden.

Auf den Wandwinkel 10 ist ein Beplankungswinkel 16 achsial aufgesetzt, der mittels einer Rastzunge 19 an der Platte 12 befestigt ist und der eine an die Gebäudewand 8 angelegte Platte 30 sowie eine winkelförmige und von der Gebäudewand 8 vertikal abstehende Seitenwand 18 aufweist. Die Platte 30 weist eine vertikal abstehende Hülse 32 auf. Die Hülse 32 greift in eine Bohrung 34 der Lagerhülse 13 und in eine Bohrung 31 der Platte 30 ein und verbindet den Wandwinkel 10 drehbar mit dem Beplankungswinkel 16. In die Platte 30 ist gemäss Figur 2 ein bogenförmiges Langloch 17 eingearbeitet, das mit dem Langloch 11 innerhalb eines Drehbereichs von 90° in Deckung ist. Die Seitenwand 18 kann damit durch Drehen des Beplankungswinkels 16 für die Beplankung genau ausgerichtet werden. Dies gilt selbstverständlich für beide Wandhalterungen 2, die spiegelsymmetrisch zueinander angeordnet aber sonst gleich ausgebildet sind und deren Beplankungswinkel 16 unabhängig voneinander für die Beplankung genau ausgerichtet werden können. Der Wandwinkel 10 und der Beplankungswinkel 16 bilden vorzugsweise ebenfalls eine Einheit. Wie die Figur 4 zeigt, ist mit einer Schweissstelle 33 die Platte 30 fest mit der Hülse 32 verbunden. Eine weitere Schweissstelle 14 verbindet die Hülse 32 mit der Platte 12.

Die Montage der Wandhalterungen 2 am Rahmen 1 ist sehr einfach. Dazu wird die vormontierte Baueinheit bestehend aus der Gewindekopfschraube 20 und dem Einsatz 22 wie oben erwähnt in die Bohrungen 28 und 29 des Hohlprofilrohres 3 eingesetzt. Auf das hervorragende Ende der Gewindekopfschraube 20 wird nun die Baueinheit, bestehend aus den beiden Winkeln 10 und 16, aufgeschraubt. Für die Vorwandmontage kann somit der Montagerahmen 1 sehr schnell und im wesentlichen ohne Werkzeuge mit den beiden Wandhalterungen 2 versehen werden. Nach dem Befestigen der Wandhalterungen 2 an der Gebäudewand 8 kann die Tiefeneinstellung durch Drehen der Gewindekopfschrauben 20 von vorne erfolgen. Dazu wird ein Schraubendreher durch die Bohrung 29 eingeführt und am Kopf 21 angesetzt. Die eingestellte Tiefe kann durch eine hier nicht gezeigte Kontermutter gesichert werden, die auf die Gewindeschraube 20 aufgeschraubt ist. Die Kontermutter kann ein Teil des Einsatzes 22 sein und wäre dann innerhalb des Hohlprofilrohres 3 angeordnet. Zum Drehen der Kontermutter kann durch einen Längsschlitz 35 des Hohlprofilrohres 3 ein geeigneter Gabelschlüssel eingeführt werden. Die Wandhalterungen 2 bestehen vorzugsweise aus Metallteilen, der Einsatz 22 ist jedoch vorzugsweise ein Spitzgussteil aus einem geeigneten Kunststoff.

## Patentansprüche

1. Beplankungsvorrichtung mit einer Wandhalterung, die in einer Ecke eines rechteckigen Montagegestells (1) für Sanitärapparate zu lagern ist, mit einem Beplankungswinkel (16) für die Montage von Beplankungselementen, der eine winkelförmige und von der Gebäudewand vertikal abzustehende Seitenwand (18) aufweist, wobei die Wandhalterung einen Wandwinkel (10) zur Befestigung der Wandhalterung an der Gebäudewand und eine Schraube (20) zur Befestigung des Wandwinkels (10) am Montagegestell (1) aufweist und wobei der Wandwinkel (10) drehbar mit dem Beplankungswinkel (16) verbunden und der Beplankungswinkel (16) drehbar am Wandwinkel (10) gelagert ist und eine an die Gebäudewand (8) anzulegende Platte (30) aufweist, sodass durch Drehen des Beplankungswinkels die Seitenwand (18) für die Beplankung genau ausrichtbar ist.

2. Beplankungsvorrichtung mit einer Wandhalterung nach Anspruch 1, **dadurch gekennzeichnet, dass** der Beplankungswinkel (16) drehbar auf den Wandwinkel (10) aufgerastet ist.

3. Beplankungsvorrichtung mit einer Wandhalterung nach Anspruch 1 oder 2, **dadurch gekennzeichnet, dass** der Wandwinkel (10) eine senkrecht zur Gebäudewand (8) sich erstreckende Hülse (13) aufweist, an welcher der Beplankungswinkel (16) drehbar gelagert ist und in die die Schraube (20) längsverstellbar eingreift.

4. Beplankungsvorrichtung mit einer Wandhalterung nach Anspruch 3, **dadurch gekennzeichnet, dass** in die Platte (30) ein Langloch (17) eingearbeitet ist.

5. Beplankungsvorrichtung mit einer Wandhalterung nach Anspruch 4, **dadurch gekennzeichnet, dass** das Langloch (17) bogenförmig ist.

6. Beplankungsvorrichtung mit einer Wandhalterung nach einem der Ansprüche 1 bis 6, **dadurch gekennzeichnet, dass** der Wandwinkel (10) ein Loch (11) aufweist, das innerhalb eines Drehbereichs von 90° mit dem Langloch (17) des Beplankungswinkels (16) in Deckung ist.

7. Beplankungsvorrichtung mit einer Wandhalterung nach einem der Ansprüche 1 bis 7, **dadurch gekennzeichnet, dass** der Wandwinkel (10) und der Beplankungswinkel (16) eine Einheit bilden.

## Claims

1. Panel device and wall fixture that is to be mounted in a comer at a rectangular mounting frame (1) for sanitary appliances, with a panel angle (16) for the installation of panel elements, which has a side wall (18) projecting vertically from the structural wall, wherein the wall fixture is provided with a wall angle (10) for fastening the wall fixture at a structural wall and with a screw (20) for fastening the wall angle (10) at the mounting frame (1) and wherein the wall angle (10) is rotatably connected to the panel angle (16) and the panel angle (16) is rotatably attached to the wall angle (10) and which panel angle (16) has a panel (30) that is laid at the structural wall (30), so that the side wall (18) can be aligned for the panel by rotating the panel angle.

2. Panel device and wall fixture with mounting frame according to Claim 1, **characterized in that** the panel angle (16) locks into wall angle (10) and rotates in it.

3. Panel device and wall fixture according to Claim 2, **characterized in that** the wall angle (10) has a leave (13) which projects vertically from a structural wall (8), at which sleeve (13) the panel angle (16) is mounted and can rotate and in which the screw (20) is inserted.

4. Panel device and wall fixture according to Claim 3, **characterized in that** the panel (30) has an elongated hole (17).

5. Panel device and wall fixture according to Claim 4, **characterized in that** the elongated hole (17) is curved.

6. Panel device and wall fixture according to Claims 1 to 5, **characterized in that** the wall angle (10) has a hole (11), which overlaps the elongated hole (17) of the panel angle (16) over a 90° angle of rotation.

7. Panel device and wall fixture according to Claims 1 to 6, **characterized in that** the wall angle (10) and the panel angle (16) form a single unit.

## Revendications

1. Dispositif de revêtement et support mural, qui peut être monté dans un angle d'un châssis de montage (1) rectangulaire, avec une équerre de revêtement (16) pour le montage d'éléments de revêtement qui sont à installer à l'angle et verticalement contre une paroi latérale (18), en ce que le support mural possède une équerre murale (10) pour la fixation du support mural au mur (8) du bâtiment et une vis (20) pour la fixation de l'équerre murale (10) au châssis de montage (1) et en ce que l'équerre murale (10) est montée sur l'équerre de revêtement (16) de manière à pouvoir tourner une plaque (30) qui est à monter contre un mur (8) de bâtiment, en ce que par une rotation de l'équerre de revêtement (16) la paroi latérale (18) peut être orientée pour le revêtement.

2. Dispositif de revêtement et support mural selon la revendication 1, **caractérisé en ce que** l'équerre de revêtement (16) est encliquetée de manière à pouvoir se trouver sur l'équerre murale (10).

3. Dispositif de revêtement et support mural selon les revendications 1 ou 2, **caractérisé en ce que** l'équerre murale (10) possède une douille (13) qui s'étend perpendiculairement à la paroi (8) du boîtier, et sur laquelle l'équerre de revêtement (16) est montée de manière à pouvoir tourner et dans laquelle la vis (20) s'engage de manière à être réglable longitudinalement.

4. Dispositif de revêtement et support mural selon la revendication 3, **caractérisé en ce que** dans la plaque (30) est usiné un trou allongé (17).

5. Dispositif de revêtement et support mural selon la revendication 4, **caractérisé en ce que** le trou est de forme arquée.

6. Dispositif de revêtement et support mural selon l'une des revendications 1 à 5, **caractérisé en ce que** l'équerre murale (10) possède un trou (11) qui est en recouvrement avec le trou (17) de l'équerre de revêtement (16) dans une plage de rotation de 90°.

7. Dispositif de revêtement et support mural selon l'une des revendications 1 à 6, **caractérisé en ce que** l'équerre murale (10) et l'équerre de revêtement (16) forment une unité.
